# EUROPÄISCHE PATENTSCHRIFT

(11) **EP 1 280 725 B1**
(45) Veröffentlichungstag und Bekanntmachung des Hinweises auf die Patenterteilung: **07.01.2004**
(21) Anmeldenummer: 00941955.7
(22) Anmeldetag: 05.05.2000
(51) Int. Cl.: B65H 20/04

(54) **VORRICHTUNG UND VERFAHREN ZUM SPANNEN EINER ZU FÖRDERNDEN, FLÄCHIGEN MATERIALBAHN MITTELS DREHZAHLUNTERSCHIED**
DEVICE AND METHOD FOR TENSIONING A FLAT MATERIAL WEB, WHICH IS TO BE CONVEYED, BY EFFECTING A DIFFERENCE IN ROTATIONAL SPEED
DISPOSITIF ET PROCEDE DESTINES A TENDRE UNE BANDE DE MATERIAU PLATE A TRANSPORTER AU MOYEN D'UNE DIFFERENCE DE VITESSE DE ROTATION

(43) Veröffentlichungstag der Anmeldung: 05.02.2003
(73) Patentinhaber: AVERY DENNISON CORPORATION, Pasadena, California 91103 (US)
(72) Erfinder: LENKL, Johannes, D-85386 Eching (DE)
(74) Vertreter: Fritsche, Rainer, Dipl.-Wirtsch.-Ing.
(86) Internationale Anmeldenummer: PCT/EP2000/004061
(87) Internationale Veröffentlichungsnummer: WO 2001/085588

(56) Entgegenhaltungen:
- EP-A- 0 036 193
- EP-A- 0 980 832

## Beschreibung

Die vorliegende Erfindung betrifft eine Vorrichtung und ein Verfahren zum Spannen einer zu fördernden, flächigen Materialbahn, insbesondere in einer Druck- und Spendeeinrichtung für Etiketten, gemäß den Oberbegriffen der Ansprüche 1 und 6.

Beim Fördern von flächigen Materialbahnen stellt sich häufig das Problem, daß die Materialbahn innerhalb eines Gerätes, einer Maschine usw. nach einem Fördervorgang präzise gegenüber einer Bearbeitungsstation, wie beispielsweise einer Druckstation oder einer Stanzstation positioniert sein muß. Um die präzise Position jederzeit einzunehmen, muß die Materialbahn nahezu immer straff bzw. gespannt gehalten werden. Weiterhin genügt es häufig nicht, die Materialbahn lediglich in Vorschubrichtung anzutreiben, sondern die Materialbahn muß auch in die zur Vorschubrichtung entgegengesetzte Richtung zurückgezogen werden, sei es, weil die Materialbahn als Positionierfehler zu weit vorgeschoben worden ist, sei es, weil die Materialbahn infolge eines Bearbeitungsschrittes über eine gewünschte Position hinausgeschoben worden ist. Sowohl beim Vorschieben als auch beim Zurückziehen macht es die Forderung nach einer präzisen Positionierung notwendig, daß die Materialbahn straff bzw. gespannt gehalten wird.

Darüber hinaus ist es insbesondere bei Spendeeinrichtungen für Etiketten notwendig, daß die Trägermaterialbahn, auf der die Etiketten angeordnet sind, straff gehalten wird. Zum Abgeben bzw. Abspenden der Etiketten von der Trägermaterialbahn wird letztere mit einem sehr kleinen Radius um eine Spendekante herum geführt. Da die Trägermaterialbahn flexibler als das jeweilige Etikette ist, löst sich hierbei das Etikette von der Trägermaterialbahn. Damit dies zuverlässig funktioniert, ist es notwendig, die Trägermaterialbahn straff zu halten.

Hierzu ist es in der Praxis bekannt, eine Vorschubeinheit mit einer Vorschubwalze sowie eine Bremseinheit mit einer Bremswalze, die in Vorschubrichtung der zu fördernden, flächigen Materialbahn vor der Vorschubeinheit angeordnet ist, vorzusehen und die Vorschubwalze der Vorschubeinheit über einen Motor anzutreiben. Bei einem Fördervorgang in Vorschubrichtung der Materialbahn treibt dabei der Motor die Vorschubwalze an, die dann die Trägermaterialbahn in Vorschubrichtung zieht. Gleichzeitig übt die Bremswalze ein Bremsmoment auf die zu fördernde, flächige Materialbahn aus. Jedoch kann nur eine geringe Bremskraft aufgebracht werden, um ein Reißen der Trägermaterialbahn zu vermeiden. Bei einem Fördervorgang in die entgegengesetzte Richtung schiebt die Vorschubwalze die Trägermaterialbahn, wobei sich aber Schlaufen bilden können, so daß anschließend bei einem Fördervorgang in Vorschubrichtung die Trägermaterialbahn nicht mehr straff gespannt ist.

Es ist Aufgabe der vorliegenden Erfindung, eine Vorrichtung sowie ein Verfahren zum Spannen einer zu fördernden, flächigen Materialbahn der eingangs genannten Art zu schaffen, die auf konstruktiv einfache und damit kostengünstige Weise ein Spannen der Materialbahn ermöglicht.

Hinsichtlich der Vorrichtung wird die vorstehende Aufgabe durch die Merkmale des Anspruchs 1 gelöst. In den sich daran anschließenden Ansprüchen 2 bis 5 finden sich vorteilhafte Ausgestaltungen.

Durch die Möglichkeit nur noch einen einzigen Antriebsmotor vorsehen zu müssen, reduziert sich der konstruktive Aufwand für die erfindungsgemäße Vorrichtung gegenüber der vorstehend erläuterten, bekannten Vorrichtung erheblich, so daß ebenfalls die Kosten reduziert werden. Durch das Abkoppeln der Bremswalze von der Antriebsverbindung zu dem Antriebsmotor kann unabhängig von diesem und unabhängig von der Vorschubeinheit die Bremswalze mit einer Bremskraft beaufschlagt werden. Dadurch wird erfindungsgemäß mit einfachen Mitteln ein Gespannthalten der Materialbahn während einer Bewegung dieser Bahn in Vorschubrichtung ermöglicht.

Grundsätzlich kann das Abkoppeln der Bremswalze von dem Antriebsmotor durch eine fremdgeschaltete Kupplung erfolgen. Jedoch ist eine derartige Lösung ebenfalls konstruktiv aufwendig. Es wird daher bevorzugt, daß der Durchmesser der Bremswalze größer ist als der Durchmesser der Vorschubwalze und daß zwischen Bremswalze und Antriebsmotor ein Freilauf vorgesehen ist, der bei einem Fördervorgang der Materialbahn in deren Vorschubrichtung die Antriebsverbindung zwischen dem Antriebsmotor und der Bremswalze entkoppelt. Da jedoch der Durchmesser der Bremswalze größer ist als der Durchmesser der Vorschubwalze und weiterhin die Materialbahn sowohl in Kontakt mit der Bremswalze als auch mit der Vorschubwalze steht, dreht sich die Bremswalze langsamer als der Teil des Freilaufes, der in Antriebsverbindung mit dem Antriebsmotor steht, so daß dieser Teil des Freilaufes die Bremswalze "überholt". Hierdurch wird die Antriebsverbindung zwischen dem Antriebsmotor und der Bremswalze entkoppelt. Damit kann dann durch geeignete Mittel auf die Bremswalze eine Bremskraft ausgeübt werden, so daß die Materialbahn gespannt bzw. gestrafft gehalten werden kann.

Muß die Materialbahn in die zur Vorschubrichtung entgegengesetzte Richtung gezogen werden, so sperrt der Freilauf und stellt eine Antriebsverbindung zwischen Antriebsmotor und Bremswalze her. Darüber hinaus sorgt der größere Durchmesser der Bremswalze gegenüber dem Durchmesser der Vorschubwalze dafür, daß die Bremswalze die Materialbahn stärker "zieht" als die Vorschubwalze die Bahn schieben kann. Hierdurch wird eine Schlaufenbildung der Trägermaterialbahn infolge einer nur schiebenden Vorschubeinheit vermieden.

Um eine Bremskraft auf die Bremswalze ausüben zu können, kann vorzugsweise eine einstellbare Bremseinrichtung vorgesehen sein, die insbesondere eine Bremsscheibe und eine Druckfeder enthält. Diese Bremseinrichtung kann dann von außen manuell oder automatisch je nach der zu fördernden Materialbahn entsprechend eingestellt werden.

Damit die Mitnahme der Bremswalze durch die Materialbahn sicher erfolgt und damit darüber hinaus die Materialbahn an der Vorschubwalze der Vorschubeinheit zur Übertragung der Antriebskraft sicher anliegt, kann weiterhin vorgesehen sein, daß die Materialbahn auf die Bremswalze und/oder eine Vorschubwalze der Vorschubeinheit jeweils mittels wenigstens einer Andrückeinrichtung andrückbar ist.

Der gemeinsame Antrieb des Antriebsmotors für die Vorschubeinheit und die Bremseinheit kann durch die unterschiedlichsten Mittel, beispielsweise Zahnräder gebildet sein. Eine einfache und besonders kostengünstige Lösung ist dadurch erzielbar, daß der Antriebsmotor die Bremseinheit und die Vorschubeinheit über einen Zahnriemen antreibt.

Hinsichtlich des Verfahrens wird die vorstehende Aufgabe durch die Merkmale des Anspruchs 6 gelöst. In den sich daran anschließenden Ansprüchen 7 bis 9 finden sich vorteilhafte Ausgestaltungen.

Mit dem erfindungsgemäßen Verfahren lassen sich grundsätzlich die gleichen Vorteile erzielen, wie sie vorstehend im Zusammenhang mit der Vorrichtung erläutert worden sind.

Weitere vorteilhafte Ausgestaltungen sowie ein Ausführungsbeispiel der erfindungsgemäßen Vorrichtung bzw. des erfindungsgemäßen Verfahrens werden nachstehend anhand der beigefügten Zeichnungsfiguren beschrieben. In diesem Zusammenhang ist zu bemerken, daß sich die bei der Beschreibung verwendeten Begriffe "links", "rechts", "unten" und "oben" auf die Zeichnungsfiguren mit normal lesbaren Bezugszeichen beziehen. Hierbei ist:
- Fig. 1: eine schematische Seitenansicht eine erfindungsgemäßen Vorrichtung, die bei einer Druck- und Spendeeinrichtung für Etiketten eingesetzt ist; und
- Fig. 2: eine perspektivische Ansicht.von vorn und schräg oben auf die in Fig. 1 gezeigte Vorrichtung.

Die erfindungsgemäße Vorrichtung besteht aus den Hauptbaugruppen Antriebsmittel bzw. Antriebseinheit 10, Bremseinheit 30 sowie Vorschubeinheit 50 und ist in dem gezeigten Ausführungsbeispiel in einer Druck- und Spendeeinrichtung für Etiketten E eingesetzt. Wie insbesondere aus Fig. 2 hervorgeht, sind die Etiketten E auf der Oberseite einer Materialbahn bzw. Trägermaterialbahn T symmetrisch zu deren Mittellängsachse und mit gleichmäßigem Abstand zueinander aufgesetzt.

In der Druck- und Spendeeinrichtung werden die Etiketten E aufeinanderfolgend mittels einer Druckeinheit D bedruckt, die in Vorschubrichtung V der Trägermaterialbahn T nach der Bremseinheit 30 und vor der Vorschubeinheit 50 angeordnet ist. Die Druckeinheit D enthält einen Druckkopf DK mit einer eine Zeile quer zu Vorschubrichtung V der Trägermaterialbahn T zeitgleich druckenden Drucklinie DL sowie eine Druckwalze DW. Nachdem die Trägermaterialbahn T mit den Etiketten E zum Bedrucken zwischen dem Druckkopf DK und der Druckwalze DW der Druckeinheit D hindurchgeführt worden ist, werden die Etiketten E an einer in Vorschubrichtung V der Trägermaterialbahn T nach der Druckeinheit D vorgesehenen Spendekante S von der Trägermaterialbahn T einzeln abgelöst und zum beispielsweisen Aufkleben auf ein Produkt aus der Druck- und Spendeeinrichtung ausgegeben bzw. gespendet. Sind die Etiketten E an der Spendekante S von der Trägermaterialbahn T abgelöst worden, wird die Trägermaterialbahn T über die Vorschubeinheit 50 zu einer nicht weiter dargestellten Aufwickelrolle zum Aufwickeln der leeren Trägermaterialbahn T geführt.

Wie aus einem Vergleich der Fig. 1 und 2 hervorgeht, ist der Abstand zwischen Druckkopf DK bzw. Drucklinie DL und Spendekante S in Vorschubrichtung V der Trägermaterialbahn T größer als der Abstand der einzelnen Etiketten E untereinander in diese Richtung V.

Die Antriebseinheit 10 weist einen elektrischen Antriebsmotor 12, einen Zahnriemen 14 und eine Spanneinrichtung 16 für den Zahnriemen 14 auf. Der Antriebsmotor 12, der sich an einem nicht weiter dargestellten Rahmen der Druck- und Spendeeinrichtung abstützt, besitzt eine horizontal verlaufende Antriebswelle 12a und ein auf der Antriebswelle 12a dreh- sowie axialfest angeordnetes Zahnrad 12b, das in Eingriff mit dem Zahnriemen 14 steht. Wie aus Fig. 1 entnehmbar ist, befindet sich der Antriebsmotor 12 in Vorschubrichtung V der Trägermaterialbahn T vor der Bremseinheit 30 und verläuft die Antriebswelle 12a oberhalb der Trägermaterialbahn T. Zwischen dem Antriebsmotor 10 und der Bremseinheit 30 ist die aus einer drehbar gelagerten und ggf. federbelasteten Spannrolle 16a bestehende Spanneinrichtung 16 vorgesehen. Die Spannrolle 16a sitzt oberhalb des Zahnriemens 14, der die Spannrolle 16a über einen Winkel von ca. 90° umschlingt, und drückt diesen ggf. einstellbar nach unten, wodurch der Zahnriemen 14 gespannt wird.

Die Bremseinheit 30 besitzt eine horizontal verlaufende, an dem Rahmen der Druck- und Spendeeinrichtung gelagerte Welle 32 sowie ein auf der Welle 32 angeordnetes Zahnrad 34, das ebenfalls in Eingriff mit dem Zahnriemen 14 gelangt. Auf der Antriebswelle 32 ist eine Bremswalze 36 dreh- und axialfest aufgesetzt, die in zumindest annährend tangentialem Berührungskontakt mit der Unterseite der Trägermaterialbahn T steht und ggf. eine reibungserhöhende Beschichtung aufweisen bzw. aus einem ebensolchen Material hergestellt sein kann. Wie aus Fig. 1 und 2 entnehmbar ist, wird das Zahnrad 34, dessen Durchmesser größer als der Durchmesser der Bremswalze 36 ist, von dem Zahnriemen 14 über einen Winkel größer 180° umschlungen.

Die Bremseinrichtung 42 weist eine Bremsscheibe 42a, eine Drickfeder 42b einen von außen zugänglichen Bremskraft Justierknopf 42d dreh- und axialfest verbunden mit einer Gewindestange 32a, welche axial durch die als Hohlwelle ausgebildete Welle 32 verläuft, sowie einer Druckkappe 42c die über ihr Innengewinde auf die Gewindestange 32a aufgeschraubt ist, auf. Die Bremsscheibe ist drehfest, dedoch axial verschiebbar auf der Welle 32 angeordnet, wogegen die Druckfeder 42b koaxial auf die Welle 32 aufgeschoben ist (vgl. Fig. 2). Die Druckfeder 42b stützt sich einerseits an der Bremsscheibe 42a und andererseits an der Druckkappe 42c ab. Durch Drehen des Bremskraft-Justierknopfes 42d kann je nach zu fördernder Trägermaterialbahn T der Druck der Druckfeder 42b auf die Bremsscheibe 42a und damit die Bremskraft eingestellt werden.

Darüber hinaus weist die Bremseinheit 30 eine Andrückeinrichtung 44 auf, die in einer die Achse der Welle 32 durchsetzenden, von oben nach unten verlaufenden Ebene oberhalb der Bremswalze 36 angeordnet ist. Die Andrückeinrichtung 44 enthält zwei in Kontakt mit der Oberseite (= Etikettenseite) der Trägermaterialbahn T stehenden Andruckrollen 44a, die über Trageinrichtungen 44b an einer einen quadratischen Querschnitt aufweisenden, sich horizontal und parallel zu der Welle 32 erstreckenden Stange 44c gehalten sind. Die Stange 44c ist ebenfalls an dem Rahmen der Druck- und Spendeeinrichtung gelagert. Wie insbesondere aus Fig. 2 hervorgeht, sind die Andruckrollen 44b, die ggf. eine reibungserhöhende Beschichtung auf weisen bzw. aus einem ebensolchen Material hergestellt sein können, über die Trageinrichtungen 44b so an der Stange 44c gehalten, daß sie sich in Vorschubrichtung V der Trägermaterialbahn T hinter der Stange 44c befinden. Die Andruckrollen 44a drücken die Trägermaterialbahn T gegen die Bremswalze 36, wobei sie ggf. hierzu mit Federmitteln und dgl. zusätzlich belastet sein können. Zur Anpassung an unterschiedlich breite Materialbahnen T sind die Andruckrollen 44a in ihrer axialen Position an der Stange 44c einstellbar.

Es ist noch zu bemerken, daß an dem rechten Wellenende 32b der Welle 32 eine Drehknopf 46 vorgesehen ist, der dreh- und axialfest mit der Welle 32 verbunden ist und mittels dem die Welle 32 yon Hand gedreht werden kann.

Die Vorschubeinheit 50 weist ebenfalls eine horizontal verlaufende Welle 52, die wiederum an dem Rahmen der Druck- und Spendeeinrichtung drehbar gelagert ist, sowie ein auf der Welle 52 dreh- und axialfest angeordnetes Zahnrad 54 auf. Das Zahnrad 54 ist auf der zu dem Antriebsmotor 10 weisenden Seite angeordnet und steht ebenfalls in Eingriff mit dem Zahnriemen 14, der das Zahnrad 54 über einen Winkel größer 90° und kleiner 180° umschlingt. Auf der Welle 52 ist eine Vorschubwalze 56 dreh- und axialfest angeordnet, die ggf. eine reibungserhöhende Beschichtung aufweisen bzw. aus einem ebensolchen Material hergestellt sein kann. Die Vorschubwalze 56, deren Durchmesser kleiner ist als der Durchmesser der Bremswalze 36, steht mit der Unterseite der Trägermaterialbahn T über einen Winkel größer 90° und kleiner 180° in Berührungskontakt. Die Trägermaterialbahn T wird gegen die Umfangsfläche der Vorschubwalze 56 mittels einer weiteren Andrückeinrichtung 58 angedrückt, welche auf die Oberseite der Trägermaterialbahn T wirkt und im wesentlichen gleich zu der Andrückeinrichtung 44 der Bremseinheit 30 aufgebaut sein kann.

In Vorschubrichtung V der Trägermaterialbahn T ist nach und oberhalb der Vorschubeinheit 50 noch eine Umlenkwalze 60 vorgesehen, die drehbar an dem Rahmen der Druck- und Spendeeinrichtung gelagert ist. Die Umlenkwalze 60 gelangt mit der Oberseite der Trägermaterialbahn T in Kontakt und wird von dieser über einen Winkel größer 90° und kleiner 180° umschlungen.

Es ist noch zu bemerken, daß die Breite der Trägermaterialbahn T maximal gleich der Breite des Druckkopfes DK, der Druckwalze DW, der Bremswalze 36, der Vorschubwalze 56 und/oder der Umlenkwalze 60 ist.

Die Betriebsweise der erfindungsgemäßen Vorrichtung bzw. des erfindungsgemäßen Verfahrens wird abschließend erläutert:
In der Ausgangsposition befindet sich ein unbedrucktes Etikette E der Trägermaterialbahn T so unterhalb des Druckkopfes DK, das es für die erste zu druckende Zeile gegenüber der Drucklinie DL ausgerichtet ist. Die Trägermaterialbahn T ist zuvor von einer nicht weiter dargestellten Vorratsrolle abgezogen, zwischen die Andruckrollen 44a und der Bremswalze 36 sowie zwischen dem Druckkopf DK und der Druckwalze DW hindurchgeführt worden. Weiterhin wurde ein etikettenloses Vorlaufende der Trägermaterialbahn T von der Druckeinheit D um die Spendekante S herum, zwischen der Vorschubwalze 56 und der Andrückeinrichtung 58 hindurch, um die Umlenkwalze 60 herum und zu einer ebenfalls nicht weiter dargestellten Aufwickelrolle für die leere Trägermaterialbahn T geführt.

Soll ein neues Etikette E abgegeben bzw. abgespendet werden, wird zunächst das sich gerade unter dem Druckkopf DK bzw. der Drucklinie DL befindliche Etikette E ggf. mehrzeilig bedruckt. Hierzu wird ggf. schrittweise die Trägermaterialbahn T vorgeschoben, wozu der Antriebsmotor 12 für Drehungen im Gegenuhrzeigersinn mit Energie gespeist wird. Hierdurch wird über den Zahnriemen 14 sowohl das Zahnrad 34 der Bremseinheit 30 als auch das Zahnrad 54 der Vorschubeinheit 50 ebenfalls in Gegenuhrzeigerichtung angetrieben. Da die Trägermaterialbahn T über die Andrückeinrichtung 58 auf die Vorschubwalze 56 der Vorschubeinheit 50 angedrückt wird, nimmt die Vorschubwalze 56 die Trägermaterialbahn T in Vorschubrichtung V mit. Würde nun die Bremswalze 36 der Bremseinheit 30 den gleichen Durchmesser wie die Vorschubwalze 56 aufweisen, würde sich die Bremswalze 36 mit der gleichen Drehzahl (abgesehen von Einflüssen durch Schlupf) drehen wie die Vorschubwalze 56, so daß eine Bremskraft durch die Bremseinheit 30 unabhängig von der Antriebseinheit 10 nicht auf die Trägermaterialbahn T ausgeübt werden kann, wodurch diese nicht während des Vorschubes gestrafft bzw. gespannt gehalten werden kann. Da jedoch der Durchmesser der Bremswalze 36 größer als der Durchmesser der Vorschubwalze 56 ist, ist die Drehzahl der Vorschubwalze 56 größer als die Drehzahl der Bremswalze 36. Da weiterhin zwischen der Bremswalze 36 und dem Zahnrad 34 der Freilauf 40 vorgesehen ist, "überholt" das Zahnrad 34 die Bremswalze 36. Infolge des Berührungskontakts der Bremswalze 36 mit der von der Vorschubwalze 56 angetriebenen bzw. gezogenen Trägermaterialbahn T läuft die Bremswalze 36 in Gegenuhrzeigerichtung unabhängig von der permanenten Antriebsverbindung von dem Antriebsmotor 12 sowie dem Zahnrad 34 und damit unabhängig von der Antriebskraft des Antriebsmotors 12. Hierdurch kann nun durch die Bremseinrichtung 42 eine Bremskraft auf die Bremswalze 36 und damit auf die Trägermaterialbahn T ausgeübt werden, so daß die Trägermaterialbahn T durch die Bremseinheit 30 straff gehalten wird.

Nach Abschluß des Druckvorganges wird das bedruckte Etikette E zusammen mit der Trägermaterialbahn T ggf. kontinuierlich durch die Vorschubeinheit 50 weiter zu der Spendekante S vorgeschoben bzw. gezogen (je nach Abstand zwischen Druckeinheit D und Spendekante S bzw. je nach Länge der Etiketten E kann das Etikette E auch bereits während des Druckvorganges die Spendekante S erreichen). Dort löst sich das gerade bedruckte Etikette E von der Trägermaterialbahn T ab. Die Trägermaterialbahn T wird durch die Vorschubeinheit 50 weiter in Vorschubrichtung V der Trägermaterialbahn T gezogen, bis sich das Etikette E vollständig von der Trägermaterialbahn T abgelöst hat. Anschließend kann das Etikette E einer weiteren Bearbeitung zugeführt werden.

Da in Vorschubrichtung V der Trägermaterialbahn T der Zwischenabstand der einzelnen Etiketten E untereinander kleiner ist als der Abstand zwischen Drucklinie DL der Druckeinheit D und der Spendekante S, ist bereits das nächste noch unbedruckte Etikette E zumindest teilweise an der Drucklinie DL vorbeigelaufen. Damit dieses Etikette E wieder präzise unter der Drucklinie DL angeordnet werden kann, muß die Trägermaterialbahn T in die zu der Vorschubrichtung V entgegengesetzte Rückziehrichtung R (vgl. Doppelpfeil RN in Fig. 1) zurückgezogen werden. Hierzu wird der Antriebsmotor 12 zur Drehung in Uhrzeigerrichtung mit Energie gespeist. Über den Zahnriemen 14 werden ebenfalls die Zahnräder 34 und 54 der Bremsund Vorschubeinheit 30 und 50 in Uhrzeigerrichtung in Drehung versetzt. Da in diese Richtung der Freilauf 40 sperrt, erfolgt eine Antriebsverbindung zwischen Zahnrad 34 und Bremswalze 36. Hierdurch kann die Bremswalze 36 die zwischen ihr und der Andrückeinrichtung 44 eingeklemmte Trägermaterialbahn T in die Rückziehrichtung R ziehen, wobei die Vorschubeinheit 50 ebenfalls dieTrägermaterialbahn T in Rückziehrichtung R schieben kann. Da aber der Durchmesser der Bremswalze 36 größer ist als der Durchmesser der Vorschubwalze 56, "zieht" die Bremswalze 36 die Trägermaterialbahn stärker als die Vorschubwalze 56 diese schiebt, wodurch eine Schlaufenbildung durch die die Trägermaterialbahn T ansonsten allein schiebenden Vorschubeinheit 50 vermieden wird. Mit anderen Worten übernimmt in diesem Fall die Bremseinheit 30,den "Vorschub" der Trägermaterialbahn T.

In diesem Zusammenhang ist zu bemerken, daß es grundsätzlich auch denkbar wäre, daß die Vorschubeinheit 50 ebenfalls einen Freilauf aufweist, der in Rückziehrichtung R die Antriebsverbindung zwischen Zahnrad 54 und Vorschubwalze 56 unterbricht.

Sobald das unbedruckte Etikette E die richtige Position gegenüber der Drucklinie DL erreicht hat, wird der Antriebsmotor 12 abgestellt und die Druck- und Spendeeinrichtung ist für eine neue Ausgabe eines Etikettes E bereit.

## Patentansprüche

1. Vorrichtung zum Spannen einer zu fördernden, flächigen Materialbahn, insbesondere in einer Druck- und Spendeeinrichtung für Etiketten, enthaltend:
Antriebsmittel (10) zum Vorschieben und Zurückziehen derflächigen Materialbahn (T), und
mindestens eine durch die Antriebsmittel (10) antreibbare Vorschubeinheit (50) sowie wenigstens eine Bremseinheit (30) mit mindestens einer Bremswalze (36), die in Berührungskontakt mit der Materialbahn (T) stehen,
**dadurch gekennzeichnet, daß** die Antriebsmittel (10) ebenfalls in Antriebsverbindung mit der Bremseinheit (30) stehen und daß bei einem Fördervorgang in Vorschubrichtung (V) der Materialbahn (T) die Bremswalze (36) der Bremseinheit (30) von dem Antriebsmotor (12) abgekoppelt ist.

2. Vorrichtung nach Anspruch 1,
**dadurch gekennzeichnet, daß** der Durchmesser der Bremswalze (36) größer ist als der Durchmesser einer Vorschubwalze (56) der Vorschubeinheit (50) und daß zwischen Bremswalze (36) und Antriebsmotor (12) ein Freilauf (40) vorgesehen ist, der bei einem Fördervorgang in Vorschubrichtung (V) der Materialbahn (T) die Antriebsverbindung zwischen dem Antriebsmotor (12) und der Bremswalze (36) entkoppelt.

3. Vorrichtung nach Anspruch 1 oder 2,
**dadurch gekennzeichnet, daß** die Bremswalze (36) eine vorzugsweise einstellbare Bremseinrichtung (42) aufweist, die vorzugsweise eine Bremsscheibe (42a) und eine Druckfeder (42b) enthält.

4. Vorrichtung nach einem der Ansprüche 1 bis 3,
**dadurch gekennzeichnet, daß** die Materialbahn (T) auf die Bremswalze (36) und/oder eine Vorschubwalze (56) der Vorschubeinheit mittels jeweils wenigstens einer Andrückeinrichtung (44, 58) andrückbar ist.

5. Vorrichtung nach einem der Ansprüche 1 bis 4,
**dadurch gekennzeichnet, daß** der Antriebsmotor (12) die Bremseinheit (30) und die Vorschubeinheit (50) über einen Zahnriemen (14) antreibt.

6. Verfahren zum Spannen einer zu fördernden, flächigen Materialbahn, insbesondere in einer Druck und Spendeeinrichtung für Etiketten, wobei die Materialbahn (T) über wenigstens eine Bremseinheit (30) mit mindestens einer Bremswalze (36) und wenigstens eine Vorschubeinheit (50) geführt wird, die durch Antriebsmittel (10) in eine Vorschub- und Rückziehrichtung der Materialbahn antreibbar ist,
**dadurch gekennzeiclinet,** daß die Antriebsmittel (10) in Antriebsverbindung mit der Bremseinheit (30) stehen und daß bei einem Fördervorgang in Vorschubrichtung der Materiatbahn (T) die Bremswalze (36) der Bremseinheit von dem Antriebsmotor (12) abgekoppelt wird.

7. Verfahren nach Anspruch 6,
**dadurch gekennzeichnet, daß** die Abkopplung der Bremswalze von dem Antriebsmotor in Abhängigkeit der Förderrichtung der Materialbahn zwangsweise geschieht.

8. Verfahren nach Anspruch 6 oder 7,
**dadurch gekennzeichnet, daß** auf die Bremswalze über eine Bremseinrichtung (42) eine Bremskraft ausgeübt wird, die vorzugsweise einstellbar ist.

9. Verfahren nach einem der Ansprüche 6 bis 8,
**dadurch gekennzeichnet, daß** die Materialbahn auf der Bremswalze und/oder Vorschubwalze angedrückt wird.

## Claims

1. Device for tensioning a flat material web which is to be conveyed, in particular in a printing and dispensing device for labels, comprising:
drive means (10) for advancing and retracting the flat material web (T), and
at least one feed unit (50), which can be driven by the drive means (10), and at least one brake unit (30) with at least one braking roller (36), which is in contact with the material web (T),
**characterised in that** the drive means (10) are also connected in drive terms to the brake unit (30), and that the braking roller (36) of the brake unit (30) is uncoupled from the drive motor (12) when the material web (T) is conveyed in the feed direction (V) of the material web (T).

2. Device according to Claim 1,
**characterised in that** the diameter of the braking roller (36) is greater than the diameter of a feed roller (56) of the feed unit (50), and that a free-wheel (40) is provided between the braking roller (36) and the drive motor (12), which free-wheel uncouples the drive connection between the drive motor (12) and the braking roller (36) when the material web (T) is conveyed in the feed direction (V).

3. Device according to Claim 1 or 2,
**characterised in that** the braking roller (36) comprises a braking device (42) which is preferably adjustable and which preferably comprises a brake disc (42a) and a compression spring (42b) .

4. Device according to any one of Claims 1 to 3,
**characterised in that** the material web (T) can be pressed onto the braking roller (36) and/or a feed roller (56) of the feed unit by means of at least one pressure device (44, 58) in each case.

5. Device according to any one of Claims 1 to 4,
**characterised in that** the drive motor (12) drives the brake unit (30) and the feed unit (50) via a toothed belt (14).

6. Method for tensioning a flat material web which is to be conveyed, in particular in a printing and dispensing device for labels, wherein the material web (T) is guided via at least one brake unit (30) with at least one braking roller (36) and at least one feed unit (50), which can be driven by drive means (10) in a feed and retraction direction of the material web,
**characterised in that** the drive means (10) are connected in drive terms to the brake unit (30), and that the braking roller (36) of the brake unit is uncoupled from the drive motor (12) when the material web (T) is conveyed in the feed direction of the material web (T) .

7. Method according to Claim 6,
**characterised in that** the uncoupling of the braking roller from the drive motor is automatically carried out in accordance with the direction in which the material web is conveyed.

8. Method according to Claim 6 or 7,
**characterised in that** a braking force, which is preferably adjustable, is exerted on the braking roller by a braking device (42).

9. Method according to any one of Claims 6 to 8,
**characterised in that** the material web is pressed onto the braking roller and/or the feed roller.

## Revendications

1. Dispositif destiné à tendre une bande de matériau plate à transporter en particulier dans une installation d'impression et de distribution pour étiquettes contenant :
un mécanisme d'entraînement (10) pour l'avance et le retrait de la bande de matériau plate (T) et au moins une unité d'avancement (50) pouvant être entraînée par le mécanisme d'entraînement (10) ainsi qu'au moins une unité de freinage (30) avec au minimum un rouleau de frein (36) en contact avec la bande de matériau (T), **caractérisé en ce que** les mécanismes d'entraînement (10) sont également en liaison avec l'unité de freinage (30) et **en ce que** lors d'une opération de transport dans la direction d'avancement (V) de la bande de matériau (T) le rouleau de frein (36) de l'unité de freinage (30) est désolidarisé du moteur d'entraînement (12).

2. Dispositif selon la revendication 1, **caractérisé en ce que** le diamètre du rouleau de frein (36) est plus grand que le diamètre d'un rouleau d'avancement (56) de l'unité d'avancement (50) et **en ce qu'**entre le rouleau de frein (36) et le moteur d'entraînement (12) une roue libre (40) est prévue, qui découple le couplage d'entraînement entre le moteur d'entraînement (12) et le rouleau de frein (36) lors d'une opération de transport dans la direction d'avancement (V) de la bande de matériau (T).

3. Dispositif selon la revendication 1 ou 2, **caractérisé en ce que** le rouleau de frein (36) comprend un dispositif de freinage (42) de préférence réglable, qui contient de préférence un disque de frein (42a) et un ressort de pression (42b).

4. Dispositif selon les revendications 1 à 3, **caractérisé en ce que** la bande de matériau (T) sur le rouleau de frein (36) et/ou un rouleau d'avancement (56) de l'unité d'avancement peut être pressée chaque fois au moins par un dispositif de pression (44, 58).

5. Dispositif selon les revendications 1 à 4, **caractérisé en ce que** le moteur d'entraînement (12) entraîne l'unité de freinage (30) et l'unité d'avance (50) sur une courroie crantée (14).

6. Procédé destiné à tendre une bande de matériau plate à transporter en particulier dans une installation d'impression et de distribution pour étiquettes, dans lequel la bande de matériau (T) est guidée sur au moins une unité de freinage (30) avec au minimum un rouleau de frein (36) et au moins une unité d'avancement (50), qui peut être entraînée par un dispositif d'entraînement dans une unité d'avancement et de retour arrière de la bande de matériau, **caractérisé en ce que** les mécanismes d'entraînement (10) sont en liaison avec l'unité de freinage (30) et que dans une opération de transport dans la direction d'avancement de la bande de matériau (T) le rouleau de frein (36) de l'unité de freinage est désolidarisé du moteur d'entraînement (12).

7. Procédé selon la revendication 6, **caractérisé en ce que** le désaccouplement du rouleau de frein du moteur d'entraînement se produit par contrainte en fonction de la direction de transport de la bande de matériau.

8. Procédé selon la revendication 6 ou 7, **caractérisé en ce qu'**une force de freinage, de préférence réglable, est exercée sur le rouleau de frein au-dessus d'un dispositif de freinage (42).

9. Procédé selon les revendications 6 à 8, **caractérisé en ce que** la bande de matériau est pressée sur le rouleau de frein et/ou le rouleau d'avancement.
